# EUROPÄISCHE PATENTSCHRIFT

(11) **EP 1 339 497 B1**
(45) Veröffentlichungstag und Bekanntmachung des Hinweises auf die Patenterteilung: **15.04.2009**
(21) Anmeldenummer: 01995667.1
(22) Anmeldetag: 27.11.2001
(51) Int. Cl.: B02C 19/18, B02C 23/12

(54) **VORRICHTUNG UND VERFAHREN ZUR HERSTELLUNG VON FEINGUT AUS CHEMISCH AKTIVEM MAHLGUT**
DEVICE AND METHOD FOR PRODUCING FINE MATERIAL FROM CHEMICALLY ACTIVE MILLED STOCK
DISPOSITIF ET PROCEDE POUR FA ONNER DES PARTICULES FINES A PARTIR DE MATIERE MOULUE CHIMIQUEMENT ACTIVE

(30) Priorität: 30.11.2000 DE 10059442
(43) Veröffentlichungstag der Anmeldung: 03.09.2003
(73) Patentinhaber: Air Liquide Deutschland GmbH, 40235 Düsseldorf (DE); Messer Group GmbH, 65843 Sulzbach (DE); Krieg, Reinhard, 03222 Lübbenau (DE)
(72) Erfinder: KRIEG, Reinhard, 03222 Luebbenau (DE); DIETRICH, Oliver, 40221 Düsseldorf (DE)
(74) Vertreter: Kahlhöfer, Hermann
(86) Internationale Anmeldenummer: PCT/EP2001/013799
(87) Internationale Veröffentlichungsnummer: WO 2002/043868

(56) Entgegenhaltungen:
- DE-A- 19 533 078
- NL-A- 9 301 708
- US-A- 4 222 527

## Beschreibung

Die Erfindung betrifft eine Vorrichtung sowie ein Verfahren zur Herstellung von Feingut aus chemisch aktivem Mahlgut.

Nach dem Stand der Technik wird beim Kaltmahlen zu zerkleinerndes Mahlgut, insbesondere Kunststoff, durch Kühlen mit einem Kühlmittel versprödet und zur Zerkleinerung einer Mühle zugeführt. Das zerkleinerte Mahlgut verlässt die Mühle in kaltem Zustand, wird aufgefangen und zwischengelagert, wobei eine Anpassung der Temperatur des Mahlgutes an die Umgebungstemperatur erfolgt. Während dieser Lagerung kann sich an dem Mahlgut gebildete Elektrostatik abbauen. Um die sich anschließende Sichtung des Mahlgutes zu verbessern, wird in vielen Fällen ein Trennmittel hinzugefügt. Dieses wird dem Mahlgut untergemischt. Beim Sichten wird das Überkorn vom Feingut getrennt und kann dem Mahlprozess erneut zugeführt werden. Während sich die Temperatur des Mahlgutes bei der Zwischenlagerung der Umgebungstemperatur anpasst, kondensiert Wasser aus der Umgebungsluft an den Partikeln des Mahlgutes. Hierdurch wird die Sicht- und Siebfähigkeit des Mahlgutes sehr eingeschränkt. Auf ein zwischenzeitliches Trocknen und ein Hinzufügen von Trennmitteln kann daher für Sichtung und Siebung beim bisherigen Kaltmahlen nicht verzichtet werden. Die damit verbundenen Arbeitsschritte sind zeit- und kostenaufwendig.

So muss die Produktion von Feingut für die Dauer der Zwischenlagerung unterbrochen werden und es entstehen Kosten für den Einsatz von Trennmittel und den damit verbundenen Arbeitsaufwand.

Die DE-PS 38 33 830 C2 beschreibt eine Vorrichtung der für die Herstellung extrem feiner Stäube mit Teilchengrößen bis zu kleiner als 10 Mikrometer, in die ein Sichter integriert ist. Die EP 0 044 507 A1 lehrt ein Verfahren, bei dem Etiketten von Kunststoffteilen durch Sichten abgetrennt werden. In der EP 0 317 935 B1 ist eine Vorrichtung gezeigt, in der das aus einer Mühle austretende Kaltgas durch einen Zyklon von Partikeln befreit wird. In der DE-OS 23 18 549 wird das durch Kaltmahlen zerkleinerte Mahlgut durch eine Siebeinrichtung klassiert.

In der DE 195 33 078 wird ein Verfahren zum Mahlen und Sichten von Mahlgut beschrieben, bei der das Mahlgut während und nach dem Zerkleinern in einer Mühle in einer inerten Atmosphäre, unter Fernhalten von Umgebungsluft und der damit verbundenen Feuchtigkeit, gehalten und dem Sichter zugeführt wird. Mahlen und Sichten finden somit in einem geschlossenen Prozess statt, der den Eintrag von Luftsauerstoff verhindert. Nachteilig bei diesem vorbekannten Verfahren ist jedoch, dass es nicht oder nur unzureichend für chemisch aktives Mahlgut geeignet ist, da sich dessen Siebfähigkeit während des Transports von der Mühle zum Sichter auch unter Inertgasbedingungen vermindert. So verkleben etwa teilvulkanisierte Elastomere nach der Kaltmahlung sehr rasch miteinander, wodurch die Rieselfähigkeit und damit die Siebfahigkeit sehr stark beeinträchtigt wird. Die Zugabe eines Trennmittels schafft hier eine nur geringfügige Verbesserung.

Aufgabe der vorliegenden Erfindung ist somit, eine Vorrichtung bzw. ein Verfahren anzugeben, die bzw. das die Produktion von Feingut bei chemisch aktiven Ausgangsstoffen, insbesondere bei teilvulkanisierten Elastomeren, verbessert.

Gelöst ist diese Aufgabe durch eine Vorrichtung nach dem Patentanspruch 1.

Bei der erfindungsgemäßen Vorrichtung wird das gemahlene Mahlgut mittels der Vorrichtung zum Kühlen auf einer niedrigen Temperatur gehalten, wodurch die Reaktivität herabgesetzt wird. Die Rieselfähigkeit des gemahlenen Guts bleibt somit bis zum Erreichen der Klassierungsanordnung zumindest im wesentlichen erhalten und eine Klassierung ist ohne weiteres möglich.

Die Klassierungseinrichtung umfasst ein Sieb, das - im Gegensatz zu den häufig zum Klassieren eingesetzten Sichtern - auch bei tiefen Temperaturen einsetzbar ist, und das zugleich eine hohe Trennschärfe erreicht. Ein besonders zuverlässiges und zweckmäßiges Sieb ist dabei ein Taumelsieb.

Die Kühlvorrichtung für das gemahlenen Gut umfasst eine Kühlmittelzuleitung, die mit einer Quelle für ein flüssiges oder gasförmiges Kühlmittel strömungsverbunden ist. Ein derartiges Kühlmittel, etwa Flüssiggas, kann problemlos dem Mahlgut beigemischt und nach vollzogenem Mahl- und Klassierungsprozess von diesem getrennt werden. Als Quelle kann dabei etwa ein Tank, eine Druckgasflasche oder ein Versorgungsnetz dienen. Die Wahl eines geeigneten Kühlmittels hängt dabei vom jeweiligen Mahlgut ab. So wird die Reaktivität teilvulkanisierter Elastomere bei Temperaturen von unter minus 100°C bis minus 120°C derart herabgesetzt, dass die Rieselfähigkeit nach der Mahlung im wesentlichen erhalten bleibt. Für einen solchen Mahl- und Klassierungsprozess eignet sich flüssiger oder kalter gasförmiger Stickstoff, der dem Mahlgut nach dem Durchlaufen der Mühle zugeführt wird. Selbstverständlich ist bei der Wahl des Kühlmittels auch darauf zu achten, dass keine chemische Reaktion zwischen Mahlgut und Kühlmittel ausgelöst wird, es sei denn, sie ist bezweckt.

Bei der Verwendung eines Siebes in der Klassierunganordnung ist es vorteilhaft, die Kühlmittelzuleitung mit wenigstens einer Sprühdüse strömungstechnisch zu verbinden, mittels der flüssiges oder gasförmiges Kühlmittel auf eine zum Aufnehmen des gemahlenen Mahlguts aus der Mühle bestimmten Siebfläche ausbringbar ist. Hierdurch wird das Mahlgut unmittelbar vor dem bzw. während des Klassierungsvorgangs gekühlt.

Zweckmäßiger Weise besteht, zusätzlich zur vorgenannten Kühlung der Siebfläche, eine Strömungsverbindung zwischen der Kühlmittelzuführung und einem Mühlenbunker der Mühle, in dem das Mahlgut nach erfolgtem Mahlprozess aufgenommen wird. Bei dieser Anordnung wird die Wärme, die das Mahlgut beim Mahlvorgang aufgenommen hat, sehr rasch vom Kühlmittel absorbiert.

In einer vorteilhaften Weiterbildung ist die Kühleinrichtung zum Kühlen des der Mühle zuzuführenden Mahlguts mit der gleichen Quelle für flüssiges oder gasförmiges Kühlmittel strömungsverbunden, wie die Kühlvorrichtung zum Kühlen des bereits gemahlenen Guts. Dadurch gelingt die Kühlmittelversorgung aus einer Quelle während der gesamten Feingutherstellung.

In einer bevorzugten Weiterbildung der Erfindung ist die Mühle und die Klassierungsanordnung in einer druckdichten Zei-kleinerungseinheit integriert. Die Feingutherstellung kann so in einer inerten, von der Außenatmosphäre abgetrennten Atmosphäre und unter Überdruck stattfinden, wodurch der Eintrag von Außenluft zuverlässig unterbunden wird.

Die erfindungsgemäße Aufgabe wird auch durch ein Verfahren mit den Merkmalen des Patentanspruchs 6 gelöst.

Beim erfindungsgemäßen Verfahren wird also das Mahlgut nach dem Mahlen und vor dem Klassieren gekühlt, um die chemische Reaktivität des Mahlguts herabzusetzen und so ein "Verklumpen" des Mahlguts nach dem Mahlvorgang zuverlässig zu verhindern.

Vorteilhafterweise erfolgt die Kühlung vor und nach der Zerkleinerung des Mahlgutes in der Mühle durch die Zugabe eines flüssigen oder gasförmigen Kühlmittels.

Das eingesetzte Kühlmittel kann in einer vorteilhaften Weiterbildung des erfindungsgemäßen Verfahrens dazu benutzt werden, innerhalb der Mühle und/oder innerhalb der Klassierungsanordnung eine inerte Atmosphäre zu erzeugen. Eine derartige Ausgestaltung, die sich auch in der DE 196 35 778 A1, auf die hier ausdrückliche Bezug genommen wird, findet, dient insbesondere dazu, den Eintrag von Feuchtigkeit aus der Umgebungsluft zu unterbinden. Als Kühlmittel wird beispielsweise flüssiger Stickstoff eingesetzt, der beim Kühlvorgang verdampft und auf diese Weise eine inerte Atmosphäre herstellt.

Zweckmäßigerweise wird die inerte Atmosphäre in der Mühle und/oder der Klassierunganordnung unter einen gewissen Überdruck gehalten, um den Eintrag von Umgebungsluft auch bei Vorhandensein etwaiger Leckagen zuverlässig zu verhindern.

Um das erfindungsgemäße Verfahren besonders wirtschaftlich zu gestalten, wird das bei der Klassierung abgetrennte Überkorn unmittelbar nach der Klassierung erneut der Mühle zugeführt. Das dabei in der Regel noch kalte Überkorn trägt mit zur Kühlung des zu mahlenden Mahlguts bei und vermindert so den Kältemittelverbrauch.

Als in vielen Fällen besonders vorteilhaftes und preisgünstiges Kühlmittel bietet sich Stickstoff an, der dem Mahlgut in flüssigem oder kaltem gasförmigen Zustand zugeführt wird. Jedoch sind auch andere Kühlmittel mit vergleichbaren Eigeschaften einsetzbar.

Das erfindungsgemäße Verfahren und die erfindungsgemäße Vorrichtung eignet sich zum Zerkleinern von Stoffen, die eine temperaturabhängige chemische Reaktivität aufweisen oder deren für einen Zerkleinerungsprozess maßgebliche chemische oder physikalische Parameter temperaturabhängig sind. Eine bevorzugte Verwendung der erfindungsgemäßen Vorrichtung oder des erfindungsgemäßen Verfahrens ist die Zerkleinerung von teilvulkanisierten Elastomeren.

Anhand der Zeichnung soll nachfolgend ein Ausführungsbeispiel der Erfindung näher erläutert werden.

Die Zeichnung zeigt in schematischer Ansicht eine erfindungsgemäße Vorrichtung zum Herstellen von Feingut.

Bei der in der Zeichnung dargestellten Vorrichtung 1 wird das Aufgabegut über einen Trichter auf eine Förderschnecke 2 aufgegeben, der sich ausgangsseitig ein Metallabscheider 3, eine Zellenradschleuse 4 sowie eine Kühlschnecke 5, welche durch eine Eindüsung 6 mit flüssigem Kühlmittel beschickt wird, anschließt. Der Ausgang der Kühlschnecke 5 ist mit einer Prallmühle 8 strömungsverbunden, die wiederum mit einem Trichter 10 strömungsverbunden ist. In den Trichter 10 mündet ferner eine Zuführung 7 für Kühlmittel ein. An den Trichter 10 schließt sich eine Zellenradschleuse 11 an, von der aus eine Verbindung 12 zu einem Taumelsieb 14 führt. Idealer Weise befindet sich dabei das Taumelsieb14 unmittelbar vor der Ausgangsöffnung der Zellenradschleuse 11. In das Taumelsieb mündet eine Zuführleitung 13 für Kühlmittel, mit mehreren, hier nicht gezeigten Sprühdüsen ein, die auf eine zur Aufnahme des gemahlenen Mahlguts dienende Siebfläche des Taumelsiebs 14 gerichtet sind. Die Zuführleitung 13 ist, ebenso wie die Zuführung 7 und die Eindüsung 6, mit einer hier nicht gezeigten Quelle für Kühlmittel, etwa einem Tank oder einem Versorgungsnetz, strömungsverbunden.

Vom Taumelsieb 14 zweigt eine Leitung 15 mit einer Zellenradschleuse 16 ab, welche zur Rückführung von Überkorn dient. Eine weitere Leitung 17 dient zum Abführen des Feingutes und mündet in einen Filter 18, der ausgangsseitig mit einer Zellenradschleuse 19 ausgestattet ist. An dem Trichter 10 ist eine Leitung 21 mit einem Filter 22 angeschlossen. Die Leitung 21 führt gasförmiges Kühlmittel zur Eingangsseite 25 der Mühle 8 zurück. Von der Leitung 21 zweigt eine Abgaseitung 23 ab, die mit einem Ventil 24 ausgerüstet ist.

Bei Betrieb der Vorrichtung 1 wird das Aufgabegut über den Trichter 1 auf die Förderschnecke 2 aufgegeben, welche das Aufgabegut über den Metallabscheider 3 in die Zellenradschleuse 4 einbringt, die das Aufgabegut der Kühlschnecke 5 zuführt. Über die Eindüsung 6 wird das flüssige Kühlmittel, in diesem Fall flüssiger Stickstoff, in die Kühlschnecke 5 eingegeben. Hierdurch wird das Aufgabegut gekühlt und versprödet. Das auf diese Art und Weise vorbehandelte Aufgabegut wird der Mühle 8 zugeführt, welche das Aufgabegut zerkleinert. Das auf diese Weise im Gasstrom des verdampften flüssigen Stickstoffes zerkleinerte Mahlgut wird dem Trichter 10 und der Zellenradschleuse 11 zugeführt. Mittels der Zuführung 7 wird das zerkleinerte Mahlgut im Trichter 10 mit einem Strom kalten flüssigen oder gasförmigen Kühlmittels, etwa Stickstoff, beaufschlagt. Das gekühlte Mahlgut wird über die Verbindung 12 zum Taumelsieb 14 gefördert, wo es abermals aus den mit der Zuführleitung 13 strömungsverbundenen Sprühdüsen mit Kühlmittel beaufschlagt wird. Auf diese Weise wird das Mahlgut während des gesamten Zerkleinerungsprozesses auf einer niedrigen Temperatur gehalten. Bei der Zerkleinerung von teilvulkanisierten Elastomeren wird flüssiger Stickstoff als Kühlmittel eingesetzt, mittels dessen die Temperatur des Mahlguts in der Mühle 8 und im Taumelsieb 14 auf einen Wert von minus 10°C bis minus 80°C gehalten wird.

Die Vorrichtung ist entlang der Wegstrecke von der Mühle 8, den Trichter 10, die Zellenradschleuse 11 sowie der Verbindung 12 gegenüber der Umgebung druckdicht abgeschlossen. Ein Überdruck, der entweder durch Zugabe eines inerten Gases oder - bei Einsatz eines Flüssiggases, wie flüssigem Stickstoff, als Kühlmittel - durch Verdampfen des Kühlmittels hergestellt wird, verhindert dabei den Eintritt von Umgebungsluft und der damit verbunden Feuchtigkeit in die Mühle 8 oder das Taumelsieb 14.

Das Mahlgut fällt aus der Mühle 8 über den Trichter 10 und die Zellenradschleuse 11 in das Taumelsieb 14, wenn das Sieb baulich unter der Mühle angeordnet ist. Jedoch ist es auch vorstellbar, anstelle eines solchen Gasstromes als Treibmittel für die Förderung des zerkleinerten Mahlgutes auch andere Vorrichtungselemente wie beispielsweise eine weitere Förderschnecke einzusetzen. Das zerkleinerte Mahlgut gerät im Kaltgasstrom des Kühlmittels über die Leitung 13 in das Taumelsieb 14, in dem das Überkorn vom Feingut getrennt wird. Das Überkorn gelangt über die Leitung 15 und die Zellenradschleuse 16 in die Förderschnecke 2 zurück. Das Feingut wird über die Leitung 17 in einen Filter 18 gefördert, in dem es vom Kaltgasstrom getrennt und über die Zellenradschleuse 19 abgeführt wird. Durch den Filter 22 in der Leitung 21 werden anfallende Partikel abgetrennt. Der aus dem Filter austretende Gasstrom, welcher eine niedrige Temperatur aufweist, kann im Kreislauf über die Weiterführung der Leitung 21 zur Eingangsseite 25 der Mühle 8 rückgeführt werden, um den Gesamtverbrauch an flüssigen Stickstoff als Kühlmittel zu reduzieren.

Alternativ kann überschüssiges Kaltgas über die Abgasleitung 23 an die Umgebung abgegeben werden. Hierzu ist die Abgasleitung mit dem Ventil 24 versehen, bei dem es sich auch um ein Überdruckventil handeln kann.

Mit der Vorrichtung 1 ist es möglich, auch bei chemisch aktiven Stoffen einfach und kostengünstig Feingut zu produzieren und zu klassieren. Der Prozess findet ferner in einem geschlossenen Ablauf statt, on-line, unter Fernhaltung von Umgebungsluft und der damit verbunden Luftfeuchtigkeit, ohne weitere Zwischenschritte wie Temperieren, Trocknen und Zugabe von Trennmitteln. Idealerweise wird das Verfahren mit flüssigem Stickstoff, der in dem Prozess verdampft, betrieben, jedoch ist auch der Einsatz anderer Kühlmittel mit ähnlichen Eigenschaften denkbar.

Das erfindungsgemäße Verfahren ist nicht auf die Anwendung von Prallmühlen beschränkt, vielmehr können auch andere Mühlen wie z. B. Schneidmühlen eingesetzt werden. Das Aufgabegut kann mit dem Verfahren und der Vorrichtung im wesentlichen bis unter 150 Mikrometer Teilchengröße in den Hauptanteilen zerkleinert werden.

Mit dem erfindungsgemäßen Verfahren und der erfindungsgemäßen Vorrichtung wird die chemische Reaktivität des Mahlgutes während des gesamten Prozesses herabgesetzt und überdies der Eintritt von Luftfeuchtigkeit verhindert. Dadurch wird die Produktqualität verbessert und die nachfolgenden Trennstufen maßgeblich positiv beeinflusst, eine Trennmittelzugabe ist nicht erforderlich. Im Falle der Verwendung von flüssigem Stickstoff als Kühlmittel werden dabei auch gleichzeitig beide Prozesse, das Mahlen und das Klassieren unter Inertgas vorgenommen. Somit wird insbesondere bei Sauerstoff-empfindlichem Mahlgut die Explosionsgefahr eingeschränkt. Auf die bisher erforderlichen Schritte Mischen, Trennmittelzugabe und Zwischenlagern kann verzichtet werden; damit verbunden ist eine deutliche Reduzierung der Personal-, Betriebs- und Investitionskosten. Das in die Mahlanlage rückgeführte Überkorn ist bereits durch den Prozessvorgang abgekühlt, wodurch der Verbrauch an Kühlmittel reduziert werden kann. Das Verfahren kann mit besonderem Vorteil im on-line Betrieb durchgeführt werden.

### Bezugszeichenliste

- 1.: Vorrichtung
- 2.: Förderschnecke
- 3.: Metallabscheider
- 4.: Zellenradschleuse
- 5.: Kühlschnecke
- 6.: Eindüsung
- 7.: Zuführung
- 8.: Mühle
- 9.: -
- 10.: Trichter
- 11.: Zellenradschleuse
- 12.: Verbindung
- 13.: Zuführleitung
- 14.: Taumelsieb
- 15.: Leitung
- 16.: Zellenradschleuse
- 17.: Leitung
- 18.: Filter
- 19.: Zellenradschleuse
- 20.: -
- 21.: Leitung
- 22.: Filter
- 23.: Abgasleitung
- 24.: Ventil
- 25.: Eingangsseite

## Patentansprüche

1. Vorrichtung zur Herstellung von Feingut aus chemisch aktivem Mahlgut, insbesondere zur Herstellung von Feingut aus teilvulkänisierten Elastomeren, mit einer Mühle (8) zum Zerkleinern des Mahlguts, einer Kühleinrichtung (5) zum Kühlen des der Mühle (8) zuzuführenden Mahlguts und einer Klassierungsanordnung (14) zum Klassieren des gemahlenen Mahlguts, wobei der Mühle (8) eine Kühlvorrichtung für das gemahlene Mahlgut nachgeschaltet ist und die Klassierungsanordnung ein Sieb umfasst, wobei die Kühlvorrichtung für das gemahlene Mahlgut eine Kühlmittelzuführung (7,13) umfasst, die mit einer Quelle für ein flüssiges oder gasförmiges Kühlmittel und die Kühlmittelzuführung (13) mit einer Sprühdüse strömungsverbunden ist, mittels der flüssiges oder gasförmiges Kühlmittel auf eine zum Aufnehmen des gemahlenen Mahlgutes aus der Mühle (8) bestimmte Siebfläche des Siebes (14) ausbringbar ist.

2. Vorrichtung nach Anspruch 1, bei der das Sieb ein Taumelsieb (14) ist.

3. Vorrichtung nach einem der Ansprüche 1 oder 2, **dadurch gekennzeichnet, dass** die Kühlmittelzuführung (7) mit einem das Mahlgut nach dem Mahlvorgang aufnehmenden Mühlenbunker (10) der Mühle (8) strömungsverbunden ist.

4. Vorrichtung nach einem der Ansprüche 1 bis 3, **dadurch gekennzeichnet, dass** die Kühleinrichtung (5) zum Kühlen des der Mühle (8) zuzuführenden Mahlgutes mit der Quelle für ein flüssiges oder gasförmiges Kühlmittel strömungsverbunden ist.

5. Vorrichtung nach einem der vorhergehenden Ansprüche, **dadurch gekennzeichnet, dass** die Mühle (8) und die Klassierungsanordnung (14) in einer druckdicht abgeschlossenen Zerkleinerungseinheit integriert sind.

6. Verfahren zur Herstellung von Feingut aus chemisch aktivem Mahlgut, insbesondere zur Herstellung von Feingut aus teilvulkanisierten Elastomeren, bei dem Mahlgut durch ein Kühlmittel versprödet, in einer Mühle (8) zerkleinert und anschließend mittels eines Taumelsiebes (14) klassiert wird,
**dadurch gekennzeichnet,**
**dass** das Mahlgut nach der Zerkleinerung in der Mühle (8), jedoch vor der Klassierung in dem Taumelsieb (14) gekühlt wird, indem das Taumelsieb (14) durch Sprühdüsen mit Kühlmittel beaufschlagt wird.

7. Verfahren nach Anspruch 6, **dadurch gekennzeichnet, dass** die Kühlung vor und nach der Zerkleinerung des Mahlgutes in der Mühle (8) durch Zugabe eines flüssigen oder gasförmigen Kühlmittels zum Mahlgut erfolgt.

8. Verfahren nach Anspruch 7, **dadurch gekennzeichnet, dass** das zugegebene Kühlmittel zur Erzeugung einer inerten Atmosphäre innerhalb der Mühle (8) und innerhalb des Taumelsiebs (14) eingesetzt wird.

9. Verfahren nach Anspruch 8, **dadurch gekennzeichnet, dass** die inerte Atmosphäre in der Mühle (8) und/oder in dem Taumelsieb (14) während des Mahlvorgangs auf einem Überdruck gegenüber einer Außenatmosphäre gehalten wird.

10. Verfahren nach einem der Ansprüche 6 bis 9, **dadurch gekennzeichnet, dass** das in der Klassierungsanordnung (14) abgetrennte Überkorn der Mühle (8), vorzugsweise im kalten Zustand, erneut zugeführt wird.

11. Verfahren nach einem der Ansprüche 6 bis 10, **dadurch gekennzeichnet, dass** als Kühlmittel flüssiger oder kalter gasförmiger Stickstoff eingesetzt wird.

12. Verwendung einer Vorrichtung nach einem der Ansprüche 1 bis 5 oder eines Verfahrens nach einem der Ansprüche 6 bis 11 zum Zerkleinern von Stoffen mit temperaturabhängiger Reaktivität, beispielsweise teilvulkanisierten Elastomeren.

## Claims

1. Device for producing fine material from chemically active milled stock, in particular for producing fine material from partially vulcanized elastomers, with a mill (8) for comminuting the milled stock, a cooling device (5) for cooling the milled stock to be fed to the mill (8) and a classifying arrangement (14) for classifying the milled stock that has been milled, wherein a cooling device for the milled stock that has been milled is arranged downstream of the mill (8) and the classifying arrangement comprises a screen, wherein the cooling device for the milled stock that has been milled comprises a coolant feed (7, 13), which is flow-connected to a source for a liquid or gaseous coolant, and the coolant feed (13) is flow-connected to a spray nozzle, by means of which liquid or gaseous coolant can be delivered onto a screening surface of the screen (14) intended for receiving from the mill (8) the milled stock that has been milled.

2. Device according to Claim 1, in which the screen is a tumble screen (14).

3. Device according to either of Claims 1 and 2, **characterized in that** the coolant feed (7) is flow-connected to a mill bunker (10) of the mill (8), receiving the milled stock after the milling operation.

4. Device according to one of Claims 1 to 3, **characterized in that** the cooling device (5) for cooling the milled stock to be fed to the mill (8) is flow-connected to the source for a liquid or gaseous coolant.

5. Device according to one of the preceding claims, **characterized in that** the mill (8) and the classifying arrangement (14) are integrated in a pressure-sealed comminuting unit.

6. Method for producing fine material from chemically active milled stock, in particular for producing fine material from partially vulcanized elastomers, in which milled stock is made brittle by a coolant, comminuted in a mill (8) and subsequently classified by means of a tumble screen (14), **characterized in that**, after comminution in the mill (8) but before classification in the tumble screen (14), the milled stock is cooled by coolant being applied to the tumble screen (14) through spray nozzles.

7. Method according to Claim 6, **characterized in that** the cooling before and after the comminution of the milled stock in the mill (8) takes place by adding a liquid or gaseous coolant to the milled stock.

8. Method according to Claim 7, **characterized in that** the added coolant is used to produce an inert atmosphere inside the mill (8) and/or inside the tumble screen (14).

9. Method according to Claim 8, **characterized in that** the inert atmosphere in the mill (8) and/or in the tumble screen (14) is maintained at an overpressure with respect to an outside atmosphere during the milling operation.

10. Method according to one of Claims 6 to 9, **characterized in that** the oversize segregated in the classifying arrangement (14) is re-fed to the mill (8), preferably in the cold state.

11. Method according to one of Claims 6 to 10, **characterized in that** liquid or cold gaseous nitrogen is used as the coolant.

12. Use of a device according to one of Claims 1 to 5 or of a method according to one of Claims 6 to 11 for comminuting substances with temperature-dependent reactivity, for example partially vulcanized elastomers.

## Revendications

1. Dispositif pour la fabrication de matière fine à base de matière broyée chimiquement active, en particulier pour la fabrication de matière fine à base d'élastomères partiellement vulcanisés, comprenant un broyeur (8) pour le broyage de la matière à broyer, un dispositif réfrigérant (5) pour la réfrigération de la matière à broyer à amener au broyeur (8) et un dispositif de triage (14) pour le triage de la matière à broyer broyée,
un dispositif réfrigérant pour la matière à broyer broyée étant monté en aval du broyeur (8) et le dispositif de triage comprenant un crible, le dispositif réfrigérant pour la matière à broyer broyée comportant une arrivée de réfrigérant (7, 13), qui est reliée par écoulement à une source pour un réfrigérant liquide ou gazeux, et l'arrivée de réfrigérant (13) étant reliée par écoulement à une buse de pulvérisation, au moyen de laquelle du réfrigérant liquide ou gazeux peut être distribué sur une surface criblante, destinée à la réception de la matière à broyer broyée provenant du broyeur (8), du crible (14).

2. Dispositif selon la revendication 1, sur lequel le crible est un crible oscillant (14).

3. Dispositif selon l'une quelconque des revendications 1 ou 2, **caractérisé en ce que** l'arrivée de réfrigérant (7) est reliée par écoulement à un crible de broyeur (10), recevant la matière broyée après l'opération de broyage, du broyeur (8).

4. Dispositif selon l'une quelconque des revendications 1 à 3, **caractérisé en ce que** le dispositif réfrigérant (5) pour le refroidissement de la matière à broyer à amener au broyeur (8) est relié par écoulement à la source pour un réfrigérant liquide ou gazeux.

5. Dispositif selon l'une quelconque des revendications précédentes, **caractérisé en ce que** le broyeur (8) et le dispositif de triage (14) sont intégrés dans une unité de broyage fermée de façon étanche à la pression.

6. Procédé pour la fabrication de matière fine à base de matière broyée chimiquement active, en particulier pour la fabrication de matière fine à base d'élastomères partiellement vulcanisés, avec lequel de la matière broyée est rendue fragile par un réfrigérant, est broyée dans un broyeur (8) et classée ensuite au moyen d'un crible oscillant (14),
**caractérisé en ce que**
la matière broyée est refroidie après le broyage dans le broyeur (8), mais avant le triage dans le crible oscillant (14), du fait que le crible oscillant (14) est alimenté en réfrigérant par des buses de pulvérisation.

7. Procédé selon la revendication 6, **caractérisé en ce que** le refroidissement intervient avant et après le broyage de la matière à broyer dans le broyeur (8) par l'addition d'un réfrigérant liquide ou gazeux à la matière à broyer.

8. Procédé selon la revendication 7, **caractérisée en ce que** le réfrigérant ajouté est utilisé pour générer une atmosphère inerte à l'intérieur du broyeur (8) et/ou à l'intérieur du crible oscillant (14).

9. Procédé selon la revendication 8, **caractérisé en ce que** l'atmosphère inerte dans le broyeur (8) et/ou dans le crible oscillant (14) est maintenue pendant l'opération de broyage à une surpression par rapport à une atmosphère extérieure.

10. Procédé selon l'une quelconque des revendications 6 à 9, **caractérisé en ce que** le surclassé, séparé dans le dispositif de triage (14) du broyeur, est amené à nouveau au broyeur (8), de préférence à l'état froid.

11. Procédé selon l'une quelconque des revendications 6 à 10, **caractérisé en ce que** de l'azote gazeux liquide ou froid est utilisé comme réfrigérant.

12. Utilisation d'un dispositif selon l'une quelconque des revendications 1 à 5 ou d'un procédé selon l'une quelconque des revendications 6 à 11 pour le broyage de matières avec réactivité dépendante de la température, par exemple des élastomères partiellement vulcanisés.
